# EUROPÄISCHE PATENTSCHRIFT

(11) **EP 0 714 612 B1**
(45) Veröffentlichungstag und Bekanntmachung des Hinweises auf die Patenterteilung: **14.04.1999**
(21) Anmeldenummer: 95117936.5
(22) Anmeldetag: 14.11.1995
(51) Int. Cl.: A43B 7/12, A43B 7/32

(54) **Schutzschuh**
Protecting shoe
Chaussure de protection

(30) Priorität: 02.12.1994 DE 4443002
(43) Veröffentlichungstag der Anmeldung: 05.06.1996
(73) Patentinhaber: W.L. GORE & ASSOCIATES GmbH, 85640 Putzbrunn (DE)
(72) Erfinder: Aumann, Johann, D-83052 Bruckmühl (DE)
(74) Vertreter: Klunker . Schmitt-Nilson . Hirsch

(56) Entgegenhaltungen:
- EP-A- 0 080 710
- EP-A- 0 298 360
- DE-A- 4 311 768
- DE-U- 9 200 099
- DE-U- 9 404 207

## Beschreibung

Die Erfindung betrifft ein Schuhwerk gemäß dem Oberbegriff des Anspruchs 1.

Es gibt wasserdichtes, jedoch wasserdampfdurchlässiges, Membranmaterial, das im Laufe der letzten Jahre zunehmend für die Herstellung wasserdichter Bekleidungsgegenstände verwendet worden ist. Aufgrund seiner Dampfdurchlässigkeit ergeben sich angenehme Trageigenschaften. Solches Membranmaterial besteht beispielsweise aus gerecktem Polytetrafluorethylen (PTFE), aus Polyester oder aus einer mikroporösen Beschichtung aus Polyurethan.

In jüngerer Zeit hat man solches Membranmaterial auch für die Herstellung wasserdichten Schuhwerks verwendet. Dabei wird mindestens der Schuhschaft auf der Innenseite mit solchem Membranmaterial ausgekleidet, das im folgenden Zusammenhang als "Funktionsschicht" bezeichnet wird. Ein entsprechendes Beispiel zeigt die Druckschrift EP-A2-0 080 710. Meistens wird die Auskleidung durch ein Futter in Form eines Laminats gebildet, das die Funktionsschicht und, auf deren zum Schuhinnenraum gerichteten Seite, eine Textilschicht aufweist.

Bei derartigen Konstruktionen sind jedoch die Nähte problematisch, die infolge des Vernähens des Schuhschafts mit dem Futter und mit der Brandsohle entstehen. An den Stichstellen wird die Funktionsschicht durchlöchert und wasserdurchlässig.

Um dieses Problem zu überwinden, ist es bekannt, die Unterseite des Schuhwerks bzw. der Brandsohle und den unteren Bereich des mit der Funktionsschicht ausgekleideten und gegebenenfalls mit der Brandsohle vernähten Schafts mit einer die Laufsohle bildenden Kautschuk- oder Kunststoffsohle zu umspritzen. Dabei wird die Verbindungsnaht zwischen Schaft und Futter und Brandsohle von der Kautschuk- oder Kunststoffsohle eingeschlossen. Der Schaft besteht üblicherweise aus Leder oder einem Textilgewebe, beispielsweise aus Kunstfasern.

Die angespritzte Kunststoffsohle dichtet zwar die Nahtstelle zwischen der Funktionsschicht einerseits sowie Schaft und Brandsohle andererseits gegen das direkte Auftreffen von Wasser ab. Die genannten Schaftmaterialien haben jedoch die Eigenschaft, daß sie Wasser in ihrer Längserstreckung leiten, was besonders stark für Lederschäfte zutrifft. An diesem Leiten von Wasser sind Kapillareffekte beteiligt. Wenn also der nicht von der Kunststoffsohle abgedeckte Schaftbereich naß wird, kriecht das Wasser aufgrund dieses Längsleitungseffekts den Schaft entlang bis zur innerhalb der angespritzten Kunststoffsohle befindlichen Naht, wo es dann an den Nahtlöchern die Funktionsschicht durchdringen kann.

Üblicherweise befindet sich die Funktionsschicht innerhalb eines Laminates, das auf der zum Schaft weisenden Seite mit einem Schutztextil und auf der nach innen weisenden Seite mit einem Futtermaterial beschichtet ist. Bei der üblichen Massenherstellung von Schuhen läßt es sich bei wirtschaftlich vertretbarem Aufwand auch kaum vermeiden, daß am unteren Ende von Schaft und Futter Wasserbrücken auftreten. Diese können durch Fäden gebildet werden, die von dem abgeschnittenen Futterteil wegstehen und über das abgeschnittene Ende der Funktionsschicht hinüber bis zum Schaftmaterial reichen. Insbesondere dann, wenn das Schaftmaterial aus Textilgewebe besteht, besteht die Gefahr, daß Schaftende und Futterende nicht exakt auf gleicher Höhe abgeschnitten sind, so daß Fäden oder Teile des textilen Schaftmaterials das abgeschnittene Ende der Funktionsschicht überbrücken und eine Feuchtigkeitsbrücke bis zum Futter des Schuhwerks bilden.

Das die Funktionsschicht auf der Schuhinnenseite auskleidende Futtermaterial ist üblicherweise saugfähig und wasserleitend. Das entlang des Schafts eingedrungene und durch die Naht und/oder die genannten Wasserbrücken gelangende Wasser kriecht dann am Futter entlang in das Innere des Schuhs.

Um dieses Problem zu überwinden, ist es aus der Druckschrift EP-B1-0 298 360 bekannt, ein wasserdichtes Schuhwerk zu verwenden, das einen Schaft, ein den Schaft auskleidendes Futter mit einer wasserdichten und wasserdampfdurchlässigen mikroporösen Funktionsschicht, eine an ihrem Umfang mit dem unteren Endbereich des Futters vernähte Brandsohle sowie eine an den unteren Bereich des Schafts angespritzte Laufsohle aus einem wasserdichten Kunststoff aufweist. Der im Laufsohlenbereich befindliche untere Schaftbereich ist mit einem porösen Material vernäht, das vom beim Anspritzen flüssigen Kunststoff des Laufsohlenmaterial durchdringbar ist. Bei diesem bekannten Schuhwerk ist das eigentliche Schaftmaterial im Sohlenbereich derart zugeschnitten, daß es in einigem Abstand vom unteren Ende des Futters endet. Das Ende des eigentlichen Schaftmaterials ist über ein durch das poröse Material gebildetes Verbindungsmaterial mit der Brandsohle und dem unteren Ende des Futters verbunden, wobei das poröse Verbindungsmaterial einen Endes mit dem eigentlichen Schaftmaterial, nicht jedoch mit dem Futter, und anderen Endes mit dem Futter und mit der Brandsohle über eine Naht vernäht ist.

Dieses bekannte Schuhwerk kann dabei mittels einem ebenfalls aus der Druckschrift EP-B1-0 298 360 bekannten Verfahren hergestellt werden. Dabei wird das Futter mit einer wasserdichten und wasserdampfdurchlässigen mikroporösen Funktionsschicht versehen, sodann das untere Ende des eigentlichen Schaftmaterials auf einen Höhenabstand vom unteren Ende des Futters gebracht und mit dem porösen Material als Verbindungsmaterial verlängert. Danach werden das Futter und das vom eigentlichen Schaftmaterial abliegende Ende des porösen Verbindungsmaterials an ihren unteren Enden über eine Naht miteinander sowie mit dem Umfang einer Brandsohle vernäht. Schließlich wird dann die Laufsohle aus Kunststoff angespritzt.

Gemäß **Fig. 1** weist ein Schuh nach der aus der EP-B1-0 298 360 bekannten Art einen Schaft S auf, der beispielsweise aus Leder oder einem Textilgewebe, vorzugsweise aus Kunststoff, besteht. Die Innenseite des Schaftes S ist mit einem Laminat L ausgekleidet, das die Funktion eines Innenfutters übernimmt und eine wasserdichte und wasserdampfdurchlässige Funktionsschicht oder Membrane M aufweist, die auf der zum Schaft S weisenden Seite mit einem Textilgewebe T und auf der zum Schuhinnenraum weisenden Seite mit Futtermaterial F ausgekleidet ist. Das Futtermaterial und das Textilgewebe T bilden einen mechanischen Schutz für die Funktionsschicht M. An seinem unteren Ende ist der Verbund aus Schaft S und Laminat L mit dem Rand einer Brandsohle B vernäht, wobei die Naht mit N bezeichnet ist. An die Unterseite der Brandsohle B und den damit vernähten unteren Bereich des Schaftes S ist eine Sohle K aus einem geeigneten wasserdichten Kunststoff angespritzt. Die Oberkante O der Sohle K liegt so hoch, daß die Naht N von der Sohle K umschlossen ist. Die Naht N ist somit gegenüber direkt auftreffendem Wasser abgedichtet.

Wasser, das auf den außerhalb der Sohle K liegenden Bereich des Schaftes S auftrifft, kann jedoch entlang des Schaftes an der Innenseite der Sohle K bis zur Naht gelangen, dort Nahtlöcher in der Funktionsschicht M durchdringen und in den Innenraum des Schuhs gelangen.

Bei einem in **Fig. 2** gezeigten bekannten Schuhwerk reicht der Schaft S nicht bis hin zur Brandsohle B, sondern das untere Schaftende weist einen Abstand zum Brandsohlenrand auf. Dieser Abstand ist mit einem löchrigen oder porösen Verbindungsmaterial V überbrückt. Der äußere Rand des Verbindungsmaterials V ist am inneren Rand des Schaftes S mit einer ersten Naht N1 festgenäht. Das Laminat L ist an dieser Stelle jedoch nicht mit dem Schaft S vernäht. Das andere Ende des Verbindungsmaterials V ist zusammen mit dem inneren Ende des Laminates L mit der Brandsohle B mittels einer zweiten Naht N2 vernäht.

Das poröse Verbindungsmaterial V wird vorzugsweise als Netzband aus monofilen Kunstfasern realisiert. Es erweist sich als besonders günstig, eine Maschenweite von mindestens 1,5 mm zu wählen. Als Material für die Kunstfaser kommen bevorzugt Polyamid oder Polyester in betracht.

Beim Anspritzen der Sohle K gelangt flüssiges Sohlenmaterial durch die Poren oder Löcher oder Maschen des Verbindungsmaterials V hindurch auf die Außenseite des Laminates L, wodurch die Nahtlöcher der zweiten Naht N2 mit dem Sohlenkunststoff abgedichtet werden.

Dadurch, daß der untere Schaftbereich durch an den eigentlichen Schaft angesetztes löchriges oder poröses Verbindungsmaterial V gebildet ist, kann vom eigentlichen Schaft geleitetes Wasser nicht bis zum Bereich der Schaft, Futter und Brandsohle verbindenden Naht gelangen, so daß sich selbst Wasserbrücken, die durch die Naht und durch die Funktionsschicht überbrückende Fäden oder Textilstücke gebildet werden, nicht auswirken können, weil das vom eigentlichen Schaft geleitete Wasser nicht bis zu ihnen gelangen kann.

Wenngleich sich dieses Schuhwerk und das zu seiner Herstellung beschriebene Verfahren hinsichtlich verschiedenster Gebrauchsschuhe gut bewährt hat, zeigen sich neue Probleme, wenn ein Schuhwerk im Zehenbereich durch eine feste Schutzkappe, beispielsweise aus Stahl oder einem Thermoplasten, verstärkt werden soll.

Bei einem Schutzschuh mit einer Schutzkappe ist dieses bekannte Prinzip im Zehenbereich nicht anwendbar, denn nach dem Einsetzen der Schutzkappe ist das Obermaterial sehr gespannt, und eine zum Vernähen eingesetzte Strobelmaschine kann nicht mehr greifen, um ein Annähen des Verbindungsmaterials am Futter bzw. an der Brandsohle zu bewirken.

Stattdessen wird bei einem Schutzschuh herkömmlicherweise das Futter am vorderen Schuhschaft auf die Brandsohle gestrobelt, sodann die Schutzkappe zwischen Futter und Obermaterial eingesetzt und danach das Obermaterial an der Unterseite und an der Oberseite per Hand mit Kleber eingestrichen und auf die Brandsohle geklebt.

Aufgabe der Erfindung ist es, ein Schuhwerk mit einer Schutzkappe gemäß dem Oberbegriff des Schutzanspruches 1 vorzusehen, das auf eine besonders einfache und kostengünstige Art und Weise herstellbar ist.

Diese Aufgabe wird erfindungsgemäß gelöst durch ein Schuhwerk, das die Merkmale des Schutzanspruches 1 aufweist. Bevorzugte Weiterbildungen sind den abhängigen Ansprüchen 2 und 3 entnehmbar. Verfahrensmäßige Lösungen sind in den Ansprüchen 5 und 6 angegeben und können den Ansprüchen 7 bis 9 entsprechend ausgestaltet werden.

Die Erfindung wird im folgenden in Gestalt eines Ausführungsbeispieles anhand der Zeichnung mit den **Fign. 1** bis **4** näher erläutert:
- **Fig. 1**: zeigt eine Querschnittsansicht durch den Mittelfußbereich eines bekannten Schuhwerkes.
- **Fig. 2**: zeigt eine Querschnittsansicht durch den Mittelfußbereich eines bekannten Schuhwerkes.
- **Fig. 3**: zeigt eine Draufsicht auf die Unterseite der Brandsohle eines erfindungsgemäßen Schuhwerkes.
- **Fig. 4**: zeigt eine Querschnittsansicht durch den Zehenbereich eines erfindungsgemäßen Schuhwerks.

**Fig. 3** zeigt eine Unteransicht eines noch nicht mit einer Laufsohle versehenen erfindungsgemäßen Schuhwerks, das im Mittelfußbereich und im Hackenbereich den gleichen Aufbau wie das in **Fig. 2** dargestellte Schuhwerk aufweist. Bei dem in **Fig. 3** gezeigten Schuhwerk weist die Brandsohle zwei separate Brandsohlenteile auf, nämlich einen hinteren Brandsohlenteil B1 im Mittelfuß- und Hackenbereich und einen vorderen Brandsohlenteil B2 im Zehenbereich. Im Zehenbereich ist das Brandsohlenteil B2 innerhalb des bis auf die Schuhunterseite geführten Schaftmaterials S erkennbar. Das Schuhwerk weist eine im Zehenbereich zwischen Schaft S und Laminat L angeordnete feste Schutzkappe SK aus möglichst druck- und schlagfestem Material auf, deren in **Fig. 3** erkennbarer laufsohlenseitiger Bereich das Brandsohlenteil B2 auf dessen Außenseite auf einer vorbestimmten Breite untergreift. Das zum Schuhinnenraum hin gelegene Laminat L besteht im Zehenbereich aus zwei Laminatlappenteilen, die auf der Innenseite des Brandsohlenteils B2 mit einer Naht SN zu einem Teilsocken (Teil-"Bootie") zusammengesetzt sind. Im Zehenbereich ist das Schaftmaterial S über die Schutzkappe SK geführt und mit der Außenseite des Brandsohlenteils B2 durch eine Klebzwickverbindung KN verbunden.

Das vordere Brandsohlenteil B2 befindet sich zwischen dem Laminat L und dem das Brandsohlenteil B2 übergreifenden Bereich der Schutzkappe SK, um das Laminat L vor einer mechanischen Beschädigung durch die Schutzkappe SK zu bewahren. Dabei ist das Brandsohlenteil B2 auf die Außenseite des Laminats geklebt. Der zum Mittelfußbereich weisende Rand des Teilsockens ist mit dem Brandsohlenteil B1 über eine Naht N2' verbunden, bei der es sich um eine Nähnaht handeln kann.

Die beiden Brandsohlenteile B1 und B2 können aus unterschiedlichem Material bestehen: das Brandsohlenteil B1 aus Vliesmaterial, das Brandsohlenteil B2 aus härterem Material, wie zum Beispiel Leder, Pappe oder Holz.

Die gesamte Brandsohle kann auch einstückig ausgebildet sein, wobei sie aus einem für den Zehenbereich geeigneten festen Material besteht. In diesem Fall wird die Naht N2' als Klebenaht ausgebildet.

**Fig. 4** zeigt eine Querschnittsansicht durch den Zehenbereich des in **Fig. 3** dargestellten Schuhwerks. Daraus erkennt man, daß sich die Schutzkappe SK zwischen dem Schaft S und dem Laminat-Teilsocken befindet. Der Teilsocken kann aus zwei Laminatlappen zusammengesetzt werden, die über eine Sockennaht SN verbunden sind. Es ist vorteilhaft, diese Sockennaht SN durch Aufbringen eines wasserdichten Klebschweißbandes KSB auf der Unterseite des Teilsockens gegen Wasser abzudichten.

Der Teilsocken kann auch mit einem der Kontur des Zehenbereichs des Schuhwerks angepaßten Lappen aufgebaut sein, der mittels einer Naht mit dem den Zehenbereich des Schaftes auskleidenden Laminat verbunden ist. Auch in diesem Fall wird die Naht mittels Klebschweißbandes gegen Wasser abgedichtet.

Je nach dem, ob das erfindungsgemäße Schuhwerk mit einer einstückigen Brandsohle oder mit zwei separaten Brandsohlenteilen aufgebaut wird, empfehlen sich unterschiedliche Herstellungsverfahren.

In beiden Fällen wird zunächst mit dem laufsohlenseitigen Rand des Schaftzuschnittes im Mittelfuß- und Hackenbereich ein dem Rand entlanglaufendes bandförmiges Verbindungsmaterial V, vorzugsweise in Form eines aus monofilen Fasern aufgebauten Netzes, verbunden. Danach wird ein in seiner Form dem Schaftzuschnitt entsprechender Laminatzuschnitt hergestellt, dessen Zehenbereich dann auf der Laufsohlenseite mittels eines Laminatstückes teilsockenförmig geschlossen wird. Dieses Laminatstück kann entweder durch zwei mit dem Laminatzuschnitt verbundene Laminatlappen gebildet werden, die zur Bildung einer Laminatteilsocke mittels einer wasserdichten Naht miteinander verbunden werden, was der in **Fig. 3** gezeigten Ausführungsform entspricht. Das Laminatstück kann aber auch durch ein der Zehenbereichkontur des Schuhwerks entsprechendes Laminatteil gebildet werden, das mit dem Laminatzuschnitt mittels einer wasserdichten Naht verbunden wird.

Nach Bildung eines derartigen Laminat-Teilsockens folgt dann ein Verfahrensschritt, der davon abhängt, ob eine einteilige oder ein zweiteilige Brandsohle verwendet wird.

Im Fall der Benutzung einer zweiteiligen Brandsohle werden nun der freie Rand des Verbindungsmaterials und der zum Mittelfußbereich weisende Rand der Laufsohlenseile des Teilsockens mit dem ersten Brandsohlenteil B1 verbunden. Danach wird das zweite Brandsohlenteil B2 mit der Laufsohlenseile des Teilsockens verbunden.

Im Fall der Benutzung einer einteiligen Brandsohle wird einerseits der Zehenbereich der Brandsohle mit der Laufsohlenseite des Teilsockens und werden andererseits der freie Rand des Verbindungsmaterials und der zum Mittelfußbereich weisende Rand der Laufsohlenseite des Teilsockens mit der Brandsohle verbunden.

In beiden Fällen, also sowohl bei Verwendung einer einteiligen Brandsohle als auch bei Verwendung einer zweiteiligen Brandsohle, wird nun die Schutzkappe SK im Zehenbereich zwischen den Schaft S und das Laminat L gebracht, derart, daß deren zur Laufsohle K weisende Unterseite den Umfangsrand der Brandsohle auf deren Laufsohlenseite untergreift. Im Anschluß daran wird das laufsohlenseitige Ende des Schafts S im Zehenbereich mit der Laufsohlenseile des zweiten Brandsohlenteils B2 bzw. der einteiligen Brandsohle verbunden. Hierauf folgt das Anspritzen der Laufsohle.

Für die wasserdichte, wasserdampfdurchlässige Funktionsschicht des Laminats geeignete Materialien umfassen mikroporöses gerecktes Polytetrafluorehtylen (PTFE), wie es in den U.S.-Patentschriften 3,953,566 und 4,187,390 beschrieben ist; gerecktes PTFE, das mit hydrofilen Imprägniermitteln und/oder Schichten versehen ist, wie es in der U.S.-Patentschrift 4,194,041 beschrieben ist; atmungsaktive Polyurethanschichten, oder Elastomere, wie Copolyetherester und deren Laminate, wie es in den U.S.-Patentschriften 4,725,481 und 4,493,870 beschrieben ist.

## Patentansprüche

1. **Schuhwerk** mit
a) einem Schaft (S),
b) einem den Schaft (S) auskleidenden Laminat (L) mit einer wasserdichten und wasserdampfdurchlässigen Funktionsschicht (M),
c) einer mit dem Laminat (L) verbundenen Brandsohle (B1, B2),
d) und einer an den unteren Bereich des Schafts (S) angespritzten wasserdichten Laufsohle aus Kunststoff,
e) wobei im Mittelfußbereich und im Hackenbereich das eigentliche Schaftmaterial (S) in einem Abstand vom laufsohlenseitigen Ende des Laminats (L) endet,
f) und wobei im Mittelfußbereich und im Hackenbereich das laufsohlenseitige Ende des eigentlichen Schaftmaterials (S) über ein durch ein poröses Material, das vom beim Anspritzen noch flüssigen Laufsohlenmaterial durchdringbar ist, gebildetes Verbindungsmaterial (V) mit der Brandsohle (B1) und dem laufsohlenseitigen Ende des Laminats (L) verbunden ist,
**gekennzeichnet durch**
g) eine im Zehenbereich zwischen Schaft (S) und Laminat (L) angeordnete feste Schutzkappe (SK), deren zur Laufsohle weisende Unterseite die Brandsohle (B2) auf einer vorbestimmten Breite untergreift, und
h) eine im Zehenbereich auf der zum Fuß weisenden Seite der Brandsohle (B2) angeordnete und dort den Schuhinnenraum auskleidende Teilsocke aus Laminat (L),
i) wobei das Schaftmaterial (S) im Zehenbereich auf der zur Laufsohle weisenden Seite der Brandsohl (B2) mit deren Umfang durch eine Klebverbindung (KN) verbunden ist.

2. Schuhwerk nach Anspruch 1, **dadurch gekennzeichnet,** daß der Teilsocken (L) zwei von dem den Schaft (S) auskleidenden Laminat (L) in den Zehenbereich abstehende Laminatlappen aufweist, die durch eine mit einem Klebschweißband (KSB) gegen Wasser abgedichtete Naht (SN) miteinander verbunden sind.

3. Schuhwerk nach Anspruch 1, **dadurch gekennzeichnet,** daß der Teilsocken ein der Kontur des Zehenbereichs des Schuhwerks entsprechendes Laminatteil aufweist, das mittels einer mit Klebschweißband gegen Wasser abgedichteten Naht mit dem den Zehenbereich des Schaftes (S) auskleidenden Laminat (L) verbunden ist.

4. Schuhwerk nach einem der Ansprüche 1 bis 3, **dadurch gekennzeichnet,** daß das poröse Verbindungsmaterial (V) durch ein Netzband, vorzugsweise aus monofilen Fasern, gebildet ist.

5. Verfahren zur Herstellung eines Schuhwerks
mit einem Schaft (S), der mit einem Laminat (L) mit einer wasserdichten, wasserdampfdurchlässigen Funktionsschicht ausgekleidet ist,
mit einem ersten Brandsohlenteil (B1) im Mittelfuß- und Hackenbereich und mit einem zweiten Brandsohlenteil (B2) im Zehenbereich,
mit einer festen Schutzkappe (SK),
und mit einer angespritzten Laufsohle (K),
mit folgenden Verfahrensschritten:
a) mit dem laufsohlenseitigen Rand des Schaftzuschnitts wird im Mittelfuß- und Hackenbereich ein dem Rand entlang laufendes bandförmiges Verbindungsmaterial (V) mit einer derartigen Porösität, daß es vom beim Anspritzen noch flüssigen Laufsohlenmaterial durchdringbar ist, verbunden,
b) es wird ein in seiner Form dem Schaftzuschnitt entsprechender Laminatzuschnitt hergestellt, dessen Zehenbereich auf der Laufsohlensehe mittels eines Laminatstücks teilsockenförmig geschlossen wird,
c) der freie Rand des Verbindungsmaterials (V) und der zum Mittelfußbereich weisende Rand der Laufsohlenseite des Teilsockens werden mit dem ersten Brandsohlenteil (B1) verbunden,
d) das zweite Brandsohlenteil (B2) wird mit der Laufsohlenseite des Teilsockens verbunden,
e) die Schutzkappe (SK) wird im Zehenbereich zwischen den Schaft (S) und das Laminat (L) gebracht, derart, daß deren zur Laufsohle (K) weisende Unterseite den Umfangsrand des Brandsohlenteils (B2) auf dessen Laufsohlenseite untergreift,
f) das laufsohlenseitige Ende des Schafts (S) wird im Zehenbereich mit der Laufsohlenseite des zweiten Brandsohlenteils (B2) verbunden,
g) die Laufsohle (K) wird angespritzt.

6. Verfahren zur Herstellung eines Schuhwerks
mit einem Schaft (S), der mit einem Laminat (L) mit einer wasserdichten, wasserdampfdurchlässigen Funktionsschicht ausgekleidet ist,
mit einer Brandsohle,
mit einer festen Schutzkappe (SK),
und mit einer angespritzten Laufsohle (K),
mit folgenden Verfahrensschrittten:
a) mit dem laufsohlenseitigen Rand des Schaftzuschnitts wird im Mittelfuß- und Hackenbereich ein dem Rand entlang laufendes bandförmiges Verbindungsmaterial (V) mit einer derartigen Porösität, daß es vom beim Anspritzen des noch flüssigen Laufsohlenmaterials durchdringbar ist, verbunden,
b) es wird ein in seiner Form dem Schaftzuschnitt entsprechender Laminatzuschnitt hergestellt, dessen Zehenbereich auf der Laufsohlenseite mittels eines Laminatstücks teilsockenförmig geschlossen wird,
c) die Brandsohle wird im Zehenbereich mit der Laufsohlenseite des Teilsockens verbunden,
d) der freie Rand des Verbindungsmaterials (V) und der zum Mittelfußbereich weisende Rand der Laufsohlenseite des Teilsockens werden mit der Brandsohle verbunden,
e) die Schutzkappe (SK) wird im Zehenbereich zwischen den Schaft (S) und das Laminat (L) gebracht, derart, daß deren zur Laufsohle (K) weisende Unterseite den Umfangsrand der Brandsohle auf deren Laufsohlenseite untergreift,
f) das laufsohlenseitige Ende des Schafts (S) wird im Zehenbereich mit der Laufsohlenseite der Brandsohle verbunden,
g) die Laufsohle wird angespritzt.

7. Verfahren nach Anspruch 5 oder 6, **dadurch gekennzeichnet,** daß das Laminatstück durch ein der Zehenbereichkontur des Schuhwerks entsprechendes Laminatteil gebildet wird, das mit dem Laminatzuschnitt mittels einer wasserdichten Naht verbunden wird.

8. Verfahren nach Anspruch 5 oder 6, **dadurch gekennzeichnet,** daß das Laminatstück durch zwei mit dem Laminatzuschnitt verbundene Laminatlappen gebildet wird, die zur Bildung einer Laminatteilsocke mittels einer wasserdichten Naht (SN) miteinander verbunden werden.

9. Verfahren nach einem der Ansprüche 6 bis 8, **dadurch gekennzeichnet**, daß als poröses Verbindungsmaterial (V) ein Netzband, vorzugsweise aus monofilen Fasern, verwendet wird.

## Claims

1. Footwear comprising
a) an upper (S),
b) a laminate (L) lining the upper (S) and having a waterproof and water-vapour permeable functional layer (M),
c) an insole (B1, B2) connected to the laminate (L),
d) and a waterproof outsole of plastics material injection-moulded to the lower portion of the upper (S),
e) the upper material (S) proper terminating in the midfoot region and in the heel region at a distance from the outsole side end of the laminate (L),
f) and the outsole side end of the upper material (S) proper, in the midfoot region and the heel region, being connected to the insole (B1) and the outsole side end of the laminate (L) via a connecting material (V) constituted by a porous material adapted to be penetrated by the still liquid outsole material during moulding-on thereof,
characterized by
g) a solid protective cap (SK) which is disposed in the toe region between the upper (S) and the laminate (L) and the bottom side of which, facing towards the outsole, engages under the insole (B2) on a predetermined width, and
h) a partial sock of laminate (L), disposed in the toe region on the side of the insole (B2) facing towards the foot and lining the shoe interior thereat,
i) the upper material (S) in the toe region, on the side of the insole (B2) facing towards the outsole, being connected to the periphery thereof by an adhesive bond (KN).

2. The footwear of claim 1,
characterized in that the partial sock (L) has two laminate flaps which project into the toe region from the laminate (L) lining the upper (S) and which are connected to each other by a seam (SN) sealed against water by means of an adhesive sealing band (KSB).

3. The footwear of claim 1,
characterized in that the partial sock comprises a laminate part corresponding to the outline of the toe region of the footwear and connected to the laminate (L) lining the toe region of the upper (S) by means of a seam sealed against water by means of an adhesive sealing band.

4. The footwear of any of claims 1 to 3,
characterized in that the porous connecting material (V) is a netted band, preferably of monofilament fibres.

5. A method of producing footwear including
an upper (S) lined with a laminate (L) having a waterproof, water-vapour permeable functional layer,
a first insole part (B1) in the midfoot and heel region and a second insole part (B2) in the toe region,
a solid protective cap (SK),
and a moulded-on outsole (K),
said method comprising the following steps:
a) the outsole side edge of the upper blank, in the midfoot and heel region, has a band-shaped connecting material (V) connected thereto that extends along the edge and has such a porosity that it can be penetrated by the still liquid outsole material during moulding-on thereof,
b) a laminate blank is made corresponding in its shape to the upper blank, and the toe portion thereof on the side of the outsole is closed by means of a laminate piece in the form of a partial sock,
c) the free edge of the connecting material (V) and the edge on the outsole side of the partial sock facing towards the midfoot region are connected to the first insole part (B1),
d) the second insole part (B2) is connected to the outsole side of the partial sock,
e) the protective cap (SK) is introduced in the toe region between the upper (S) and the laminate (L) in such a manner that its bottom side facing towards the outsole (K) engages under the peripheral edge of the insole part (B2) on the outsole side thereof,
f) the outsole side end of the upper (S) is connected in the toe region to the outsole side of the second insole part (B2),
g) the outsole (K) is moulded-on.

6. A method of producing footwear including
an upper (S) lined with a laminate (L) having a waterproof, water-vapour permeable functional layer,
an insole,
a solid protective cap (SK),
and a moulded-on outsole (K),
said method comprising the following steps:
a) the outsole side edge of the upper blank, in the midfoot and heel region, has a band-shaped connecting material (V) connected thereto that extends along the edge and has such a porosity that it can be penetrated by the still liquid outsole material during moulding-on thereof,
b) a laminate blank is made corresponding in its shape to the upper blank, and the toe portion thereof on the side of the outsole is closed by means of a laminate piece in the form of a partial sock,
c) the insole is connected in the toe region to the outsole side of the partial sock,
d) the free edge of the connecting material (V) and the edge on the outsole side of the partial sock facing towards the midfoot region are connected to the insole,
e) the protective cap (SK) is introduced in the toe region between the upper (S) and the laminate (L) in such a manner that its bottom side facing towards the outsole (K) engages under the peripheral edge of the insole on the outsole side thereof,
f) the outsole side end of the upper (S) is connected in the toe region to the outsole side of the insole,
g) the outsole is moulded-on.

7. The method of claim 5 or 6,
characterized in that the laminate piece is constituted by a laminate part corresponding to the toe region outline of the footwear and connected to the laminate blank by means of a waterproof seam.

8. The method of claim 5 or 6,
characterized in that the laminate piece is constituted by two laminate flaps connected to the laminate blank, which are connected to each other by means of a waterproof seam (SN) so as to form a partial laminate sock.

9. The method of any of claims 6 to 8,
characterized in that a netted band, preferably of monofilament fibres, is used as porous connecting material (V).

## Revendications

1. Chaussure comprenant :
a) une tige (S),
b) un stratifié (L) de revêtement de la tige (S), comprenant une couche fonctionnelle (M) étanche à l'eau et perméable à la vapeur d'eau,
c) une première (B1, B2) assemblée au stratifié (L),
d) et une semelle d'usure en résine synthétique, étanche à l'eau, surmoulée contre la région basse de la tige (S),
e) cependant que, dans la région de milieu du pied et dans la région du talon, la matière de la tige proprement dite (S) se termine à une certaine distance de l'extrémité côté semelle d'usure du stratifié (L),
f) et cependant que, dans la région de milieu du pied et dans la région du talon, l'extrémité côté semelle d'usure de la matière de la tige proprement dite (S) est assemblée à la première (B1) et à l'extrémité côté semelle d'usure du stratifié (L) par une matière d'assemblage (V) formée elle-même d'une matière poreuse qui peut être traversée par la matière de la semelle d'usure encore liquide lors du surmoulage, caractérisée par
g) un bout dur de protection solide (SK) disposé dans la région des orteils entre la tige (S) et le stratifié (L), dont la face inférieure dirigée vers la semelle d'usure est engagée sous la première (B2) sur une largeur prédéterminée, et
h) une chaussette partielle en stratifié (L) disposée dans la région des orteils sur la face de la première (B2) qui est dirigée vers le pied et, là, revêt le volume intérieur de la chaussure,
i) Dans la région des orteils, sur la face de la première (B2) dirigée vers la semelle d'usure, la matière de la tige (S) est assemblée à la périphérie de la première, par un assemblage collé (KN).

2. Chaussure selon la revendication 1, caractérisée en ce que la chaussette partielle (L) présente deux morceaux de stratifié qui débordent au-delà du stratifié (L) revêtant la tige (S), dans la région des orteils, et qui sont assemblés entre eux par une jointure (SN) rendue étanche à l'eau par une bande de soudure collée (KSB).

3. Chaussure selon la revendication 1, caractérisée en ce que la chaussette partielle présente une partie de stratifié correspondant au contour de la région des orteils de la chaussure, qui est assemblée au stratifié (L) revêtant la région des orteils de la tige (S) au moyen d'une couture rendue étanche à l'eau au moyen d'une bande de soudure collée.

4. Chaussure selon une des revendications 1 à 3, caractérisée en ce que la matière d'assemblage poreuse (V) est formée d'une bande de filet, faite de préférence de fibres monofilaments.

5. Procédé de fabrication d'une chaussure comprenant une tige (S) qui est revêtue d'un stratifié (L) comprenant une couche fonctionnelle étanche à l'eau et perméable à la vapeur d'eau,
une première partie de première (B1) dans la région de milieu du pied et dans la région du talon, et une deuxième partie de première (B2) dans la région des orteils,
un bout dur de protection solide (SK),
et une semelle d'usure surmoulée (K),
comprenant les phases de procédé suivantes :
a) au bord côté semelle d'usure du flan de tige, on assemble, dans la région de milieu du pied et dans la région du talon, une matière d'assemblage (V) en forme de bande s'étendant le long du bord, et qui présente une porosité telle qu'elle puisse être traversée par la matière de la semelle d'usure encore liquide au moment du surmoulage,
b) on confectionne un flan de stratifié correspondant par sa forme à celle du flan de tige, et dont la région des orteils est fermée sur le côté semelle d'usure au moyen d'une pièce de stratifié pour former une chaussette partielle,
c) on assemble à la première partie (B1) de la première le bord libre de la matière d'assemblage (V) et le bord libre de la face côté semelle d'usure de la chaussette partielle qui est dirigé vers la région de milieu du pied,
d) on assemble la deuxième partie (B2) de la première au côté semelle d'usure de la chaussette partielle, e) on met le bout dur de protection (SK) en place dans la région des orteils entre la tige (S) et le stratifié (L) de telle manière que sa face inférieure, dirigée vers la semelle d'usure (K) soit engagée sous le bord périphérique de la partie (B2) de la première, sur sa face côté semelle d'usure,
f) on assemble l'extrémité côté semelle d'usure de la tige (S) au côté semelle d'usure de la deuxième partie (B2) de la première dans la région des orteils,
g) on surmoule la semelle d'usure (K).

6. Procédé de fabrication d'une chaussure comprenant une tige (S) qui est revêtue d'un stratifié (L) comprenant une couche fonctionnelle étanche à l'eau et perméable à la vapeur d'eau,
une première,
un bout dur de protection solide (SK),
et une semelle d'usure surmoulée (K),
comprenant les phases de procédé suivantes :
a) au bord côté semelle d'usure du flan de tige, on assemble, dans la région de milieu du pied et dans la région du talon, une matière d'assemblage (V) en forme de bande s'étendant le long du bord, et qui présente une porosité telle qu'elle puisse être traversée par la matière de la semelle d'usure encore liquide au moment du surmoulage,
b) on confectionne un flan de stratifié correspondant par sa forme à celle du flan de tige, et dont la région des orteils est fermée sur le côté semelle d'usure au moyen d'une pièce de stratifié pour former une chaussette partielle,
c) on assemble la première à la face côté semelle d'usure de la chaussette partielle dans la région des orteils,
d) on assemble à la première le bord libre de la matière d'assemblage (V) et le bord libre de la face côté semelle d'usure de la chaussette partielle qui est dirigé vers la région de milieu du pied,
e) on met le bout dur de protection (SK) en place dans la région des orteils entre la tige (S) et le stratifié (L) de telle manière que sa face inférieure, dirigée vers la semelle d'usure (K) soit engagée sous le bord périphérique de la première, sur sa face côté semelle d'usure,
f) on assemble l'extrémité côté semelle d'usure de la tige (S) au côté semelle d'usure de la première dans la région des orteils,
g) on surmoule la semelle d'usure (K).

7. Procédé selon la revendication 5 ou 6, caractérisé en ce que la pièce de stratifié est formée d'une partie de stratifié correspondant au contour de la région des orteils de la chaussure, qui est assemblée au flan de stratifié au moyen d'une jointure étanche à l'eau.

8. Procédé selon la revendication 5 ou 6, caractérisé en ce que la pièce de stratifié est formée de deux morceaux de stratifié assemblés au flan de stratifié et qui sont assemblés entre eux au moyen d'une jointure étanche à l'eau (SN) pour former une chaussette partielle en stratifié.

9. Procédé selon une des revendications 6 à 8, caractérisé en ce qu'on utilise, comme matière d'assemblage poreuse (V), une bande de filet, de préférence composée de fibres monofilaments.
